# EUROPÄISCHE PATENTSCHRIFT

(11) **EP 2 195 718 B1**
(45) Veröffentlichungstag und Bekanntmachung des Hinweises auf die Patenterteilung: **31.10.2012**
(21) Anmeldenummer: 08801557.3
(22) Anmeldetag: 09.08.2008
(51) Int. Cl.: A61J 1/16, G05D 23/19

(54) **TEMPERIEREINRICHTUNG**
TEMPERATURE CONTROL DEVICE
DISPOSITIF DE RÉGULATION THERMIQUE

(30) Priorität: 28.08.2007 DE 102007040487
(43) Veröffentlichungstag der Anmeldung: 16.06.2010
(73) Patentinhaber: Arzneimittel GmbH Apotheker Vetter & Co. Ravensburg, 88212 Ravensburg (DE)
(72) Erfinder: BÖBST, Benjamin, 88441 Mittelbiberach (DE); BOETTGER, Frank, 88214 Ravensburg (DE)
(74) Vertreter: Gleiss, Alf-Olav
(86) Internationale Anmeldenummer: PCT/EP2008/006593
(87) Internationale Veröffentlichungsnummer: WO 2009/030343

(56) Entgegenhaltungen:
- US-A- 4 213 498
- US-A- 5 974 824

## Beschreibung

Die Erfindung betrifft eine Temperiereinrichtung gemäß Oberbegriff des Anspruchs 1.

Temperiereinrichtungen der hier angesprochenen Art sind bekannt. Sie werden insbesondere für pharmazeutische Lösungsbehälter eingesetzt, in denen, insbesondere zur Vorbereitung auf die Sterilfittration, Lösungen gemischt oder Feststoffe in Lösungsmitteln, vorzugsweise in Wasser, gelöst werden. Die Temperatur der in dem pharmazeutischen Lösungsbehälter befindlichen Lösung ist dabei von besonderer Bedeutung, da sie beispielsweise die Löslichkeit von Feststoffen in einem Lösungsmittel beeinflusst. Die Temperatur kann auch die Stabilität der in der Lösung vorkommenden Inhaltsstoffe beeinflussen. Das Auflösen von Feststoffen in Lösungsmitteln sowie das Durchmischen von Lösungen wird in Lösungsbehältern in Form von Druckbehältern oder Kesseln durchgeführt. Eine Temperierung der Lösung erfolgt dabei durch doppelummantelte Lösungsbehälter. Derartige Lösungsbehälter weisen zwei konzentrisch zueinander angeordnete Wandbereiche auf, wobei in den durch den ersten Wandbereich begrenzten Raum die zu mischende Lösung beziehungsweise das zur Lösung eines Feststoffs gedachte Lösungsmittel einbringbar ist. In dem durch den zweiten Wandbereich begrenzten Raum wird ein zur Temperierung geeignetes Medium eingebracht, dessen Temperatur vorzugsweise mittels eines Thermostats geregelt wird. Die Temperatur des temperierbaren Mediums wird über den ersten Wandbereich an das in dem Lösungsbehälter befindliche Medium übertragen.

Eine Temperiereinrichtung der hier angesprochenen Art ist auch aus US 4,213,498 bekannt. Sie umfasst wenigstens einen Wandabschnitt, in den ein temperierbares Medium einbringbar ist, wobei sie an dem Lösungsbehälter anbringbar und von diesem wieder entfernbar ist. Das temperierbare Medium dient dazu, den Inhalt des Lösungsbehälters auf eine gewünschte Temperatur zu bringen, also zu kühlen oder zu erwärmen. Um den Temperaturübergang zwischen dem wenigstens einen Wandabschnitt und dem Lösungsbehälter zu verbessern, kann thermisch leitendes Fett zwischen Wandabschnitt und Lösungsbehälter vorgesehen werden. Bei einem Austausch der Temperiereinrichtung ist es häufig problematisch, das Fett von dem Lösungsbehälter und/oder der Temperiereinrichtung zu entfernen.

Aufgabe der Erfindung ist es daher, eine Temperiereinrichtung für einen pharmazeutischen Lösungsbehälter zu schaffen, welche die oben genannten Nachteile vermeidet.

Zur Lösung dieser Aufgabe wird eine Temperiereinrichtung für pharmazeutische Lösungsbehälter vorgeschlagen, welche die in Anspruch 1 genannten Merkmale aufweist. Die Temperiereinrichtung weist wenigstens einen Wandabschnitt auf, in den ein temperierbares Medium einbringbar ist. Sie ist außen an dem Lösungsbehälter anbringbar und von diesem wieder entfernbar. Die hier vorgeschlagene Temperiereinrichtung kann in vorteilhafter Weise bei herkömmlichen pharmazeutischen Lösungsbehältern verschiedenster Größe und Form eingesetzt werden. Denkbar ist es beispielsweise, sie wie einen Mantel um den Lösungsbehälter zu legen und nach Beendigung des Temperiervorgangs wieder von dem Lösungsbehälter zu entfernen. Dadurch, dass das temperierbare Medium in wenigstens einem Wandabschnitt vorgesehen ist, ist eine Kontamination mit der in dem Lösungsbehälter befindlichen Lösung ausgeschlossen. Die Temperiereinrichtung kann zur Anwendung in sterilen Räumen auch als Einwegtemperiereinrichtung ausgebildet sein.

Besonders bevorzugt wird eine Temperiereinrichtung, die sich dadurch auszeichnet, dass sie wenigstens einen Einlass und wenigstens einen Auslass aufweist. Der wenigstens eine Einlass und der wenigstens eine Auslass münden dabei in den wenigstens einen Wandabschnitt, in den das temperierbare Medium, im Folgenden nur noch Medium genannt, einbringbar ist. Über den Einlass kann ein Medium somit in den Wandabschnitt eingebracht und über den Auslass wieder herausgeführt werden.

Weiterhin bevorzugt wird eine Temperiereinrichtung, die sich dadurch auszeichnet, dass die Temperiereinrichtung einen Thermostat aufweist. Mittels des Thermostats kann das in den wenigstens einen Wandabschnitt der Temperiereinrichtung einbringbare Medium auf eine bestimmte Temperatur erwärmt oder abgekühlt werden.

Auch bevorzugt wird eine Temperiereinrichtung, die sich dadurch auszeichnet, dass zumindest der wenigstens eine Wandabschnitt ein temperaturbeständiges Material aufweist oder aus diesem besteht. Durch diese vorteilhafte Ausgestaltung ist gewährleistet, dass selbst bei starker Erhitzung oder Abkühlung des in dem Wandabschnitt befindlichen Mediums die Temperiereinrichtung nicht beschädigt wird.

Es wird auch eine Temperiereinrichtung bevorzugt, die mit wenigstens einem Gurt und/oder mit wenigstens einem Klettverschluss an dem pharmazeutischen Lösungsbehälter befestigbar ist. Auf diese Weise kann die Temperiereinrichtung sehr einfach an einem herkömmlichen Lösungsbehälter befestigt und wieder entfernt werden. Die Temperiereinrichtung kann aber auch auf verschiedene andere Art und Weise an einem pharmazeutischen Lösungsbehälter mit einfachen Mitteln befestigt werden. Insbesondere kann vorgesehen sein, dass die Temperatureinrichtung eine Überdruckeinrichtung aufweist, mittels derer insbesondere der wenigstens eine Wandabschnitt der Temperiereinrichtung an den Lösungsbehälter anpassbar ist. Bei Betätigung der Überdruckeinrichtung verändert sich der Innendurchmesser der Temperiereinrichtung, die sich schließlich so an den Umfang des pharmazeutischen Lösungsbehälters anpasst, dass die Temperiereinrichtung fest an dem Lösungsbehälter anliegt.

Außerdem wird eine Temperiereinrichtung bevorzugt, die sich dadurch auszeichnet, dass als temperierbares Medium Wasser, Alkohol und/oder Silikonöl verwendbar sind. Für ein bestimmtes Medium ist es dann lediglich notwendig, die Temperiereinrichtung so auszuführen, dass sie in ihren Eigenschaften stabil hinsichtlich des verwendeten Mediums ist.

Auch wird eine Temperiereinrichtung bevorzugt, bei der zumindest der wenigstens eine Wandabschnitt flexibel ausgebildet ist. Durch die zumindest bereichsweise Flexibilität der Temperiereinrichtung ist es in vorteilhafter Weise möglich, diese für verschieden geformte Lösungsbehälter einzusetzen. Auch ist es denkbar, eine vorgefüllte Temperiereinrichtung vorzusehen, die über einen entsprechenden Anschluss nur noch mit einem Thermostat oder dergleichen verbunden werden muss. Insbesondere kann vorgesehen sein, dass die Temperiereinrichtung flexiblen Kunststoff aufweist oder zumindest bereichsweise aus diesem besteht. Die Verwendung von flexiblem Kunststoff bietet den Vorteil, dass die Temperiereinrichtung einerseits flexibel in der Anwendung und andererseits günstig im Herstellungsverfahren ist.

Weiterhin bevorzugt wird eine Temperiereinrichtung, die sich dadurch auszeichnet, dass der wenigstens eine Wandabschnitt zur Realisierung von Kanälen rippenförmig ausgebildet ist. Insbesondere ist ein schlangenlinienförmig ausgebildeter Kanal vorgesehen, der von einem Medium durchströmt wird.

Auch wird eine Temperiereinrichtung bevorzugt, die sich dadurch auszeichnet, dass eine an dem Lösungsbehälter anliegende Innenseite der Temperiereinrichtung eine glatte Oberfläche aufweist. Durch diese vorteilhafte Ausgestaltung ist eine besonders gute Wärmeübertragung von der Temperiereinrichtung zu dem pharmazeutischen Lösungsbehälter möglich.

Besonders bevorzugt wird außerdem eine Temperiereinrichtung, die γ-sterilisierbar und/oder dampfsterilisierbar ist. Diese vorteilhafte Ausgestaltung ermöglicht es, die Temperiereinrichtung beispielsweise für die Anwendung in sterilen Räumen mehrmals zu verwenden.

Auch wird eine Temperiereinrichtung bevorzugt, bei der mehrere Ein - und Auslässe vorgesehen sind. Die mehreren Ein- und Auslässe wirken dabei vorzugsweise mit mehreren voneinander getrennten Wandabschnitten zusammen.

Bei einer weiteren bevorzugten Temperiereinrichtung wird in dem wenigstens einen Wandabschnitt eine Zirkulation des Mediums bewirkt. Dabei ist vorgesehen, dass das Medium von dem Einlass des wenigstens einen Wandabschnitts zu dessen Auslass strömt und so eine Zirkulation in dem Wandabschnitt bewirkt wird. Vorzugsweise sind mehrere voneinander getrennte Wandabschnitte vorgesehen, die zur Aufnahme eines temperierbaren Mediums dienen. Es ist auch denkbar, in die getrennten Wandabschnitte unterschiedliche temperierbare Medien einzubringen. In jedem der Wandabschnitte wird vorzugsweise eine eigene Zirkulation des zu temperierenden Mediums bewirkt.

Weiterhin wird eine Temperiereinrichtung bevorzugt, die sich dadurch auszeichnet, dass ihre an dem Lösungsbehälter anliegende Innenseite aus einem wärmeleitenden Material besteht oder mit einem solchen Material beschichtet ist. Ferner besteht die der Innenseite gegenüberliegende, also die dem Lösungsbehälter abgewandte Außenseite der Temperiereinrichtung vorzugsweise aus einem isolierenden Material oder ist mit einem solchen Material beschichtet. Diese Ausgestaltung bietet den Vorteil, dass einerseits wenig Wärme an die Umgebung der Temperiereinrichtung abgegeben wird und andererseits ein guter Wärmeübergang zwischen der Temperiereinrichtung und dem pharmazeutischem Lösungsbehälter besteht.

Schließlich wird eine Temperiereinrichtung bevorzugt, bei welcher der wenigstens eine Wandabschnitt mehrlagig ausgebildet ist. So kann beispielsweise in einem ein Medium aufweisenden Wandabschnitt eine parallel dazu angeordnete Lage vorgesehen sein, in die beispielsweise Druckluft zur Realisierung einer Überdruckeinrichtung einbringbar ist.

Die Erfindung wird im Folgenden anhand von Zeichnung näher erläutert. Es zeigen:
- Figur 1: eine schematische Darstellung einer Temperiereinrichtung für pharmazeutische Lösungsbehälter;
- Figur 2: ein Ausführungsbeispiel einer Temperiereinrichtung, und
- Figur 3: eine schematische Darstellung einer Temperiereinrichtung in Draufsicht.

Figur 1 zeigt eine perspektivische Darstellung einer Temperiereinrichtung 1 für pharmazeutische Lösungsbehälter mit wenigstens einem Wandabschnitt 3, in den ein temperierbares Medium einbringbar ist.

Der wenigstens eine Wandabschnitt 3 erstreckt sich hier über die gesamte Fläche der Temperiereinrichtung 1. Es kann aber auch vorgesehen sein, dass sich der Wandabschnitt 3 lediglich in einem Bereich der Temperiereinrichtung 1 erstreckt. Die Temperiereinrichtung 1 weist wenigstens einen Einlass 5 und wenigstens einen Auslass 7 auf, die mit dem wenigstens einen Wandabschnitt 3 in Fluidverbindung stehen.

Durch den Einlass 5 kann ein temperierbares Medium, wie beispielsweise Wasser und/oder Alkohol und/oder Silikonöl in den Wandabschnitt 3 eingebracht werden. Die Temperiereinrichtung 1 wirkt vorzugsweise mit einem hier nicht dargestellten Thermostat zusammen, der die Temperatur des in dem Wandabschnitt 3 befindlichen temperierbaren Mediums regelt.

Zumindest der wenigstens eine Wandabschnitt 3 der Temperiereinrichtung 1 weist vorzugsweise ein temperaturbeständiges Material auf oder besteht aus diesem, sodass eine Beschädigung der Temperiereinrichtung 1 bei einer Temperierung des in dem Wandabschnitt 3 befindlichen Mediums auf sehr hohe oder auch auf sehr niedrige Temperaturen ausgeschlossen ist.

Figur 1 macht deutlich, dass der wenigstens eine Wandabschnitt 3 rippenförmig ausgebildet ist. In der hier dargestellten Temperiereinrichtung 1 sind die Rippen so schlangenlinienförmig miteinander verbunden, dass ein Kanal 9 in dem Wandabschnitt 3 ausgebildet wird, der von dem Einlass 5 zu dem Auslass 7 reicht. Ein Medium, das über den Einlass 5 in den wenigstens einen Wandabschnitt 3 gelangt, wird in dem Kanal 9 in Richtung der Pfeile 11 geleitet und anschließend über den Auslass 7 aus dem Wandabschnitt 3 hinaus geleitet.

Das Medium gelangt von dem Auslass 7 vorzugsweise zu dem hier nicht dargestellten Temperaturregler, insbesondere zu einem Thermostat. Es entsteht somit ein Kreislauf des temperierbaren Mediums von dem Thermostat zu dem Wandabschnitt 3 über den Einlass 5 und über den Auslass 7 zurück zu dem Thermostat. Das Medium zirkuliert in dem Wandabschnitt 3, wobei der Thermostat dafür sorgt, dass das Medium eine gewünschte Temperatur aufweist.

Der Kanal 9 in dem wenigstens einen Wandabschnitt 3 kann auf verschiedene Art und Weise realisiert werden und unterschiedliche Formen beziehungsweise Verläufe in dem Wandabschnitt 3 aufweisen. Die Schlangenlinienform des Kanals 9 kann beispielsweise hochkant bezüglich eines Lösungsbehälters oder auch waagrecht dazu verlaufen.

Vorzugsweise weist die Temperiereinrichtung 1 mehrere Wandabschnitte 3 auf, in denen jeweils ein Kanal 9 ausgebildet ist. Die Temperiereinrichtung 1 weist auf diese Weise mehrere getrennt von einander angeordnete Kanäle 9 aus, die jeweils über einen eigenen Einlass 5 und einen eigenen Auslass 7 verfügen. Somit ist in jedem Wandabschnitt 3 ein eigener Kreislauf von temperierbarem Medium vorhanden.

Die Ausbildung von mehreren Wandabschnitten 3, die jeweils über einen Einlass und einen Auslass und somit über einen eigenen Kreislauf verfügen, verhindert, dass ein Medium auf seinem Weg durch einen Wandabschnitt 3 seine Temperatur zu stark verändert. Dies kann insbesondere dann der Fall sein, wenn der Weg durch den Wandabschnitt zu lang ist. Vorzugsweise sind daher mehrere Wandabschnitte 3 vorgesehen, in denen das Medium eine kürzere Strecke zurücklegen muss, bis es wieder bei dem Thermostat ankommt.

Auch kann vorgesehen sein, mehrere Wandabschnitte 3 auszubilden, in denen unterschiedliche Medien eingebracht werden. Die Temperiereinrichtung 1 kann auch Sensoren aufweisen, welche die Temperatur des in dem Wandabschnitt 3 befindlichen Mediums an einem beliebigen Ort in der Temperiereinrichtung 1 oder auch außerhalb dieser messen.

Figur 2 zeigt eine Ausführungsform einer Temperiereinrichtung 1. Gleiche Teile sind mit gleichen Bezugszeichen versehen, sodass insofern auf die Beschreibung zu Figur 1 verwiesen wird.

Figur 1 zeigt einen Lösungsbehälter 13, der von einer Temperiereinrichtung 1 umgeben ist. Der Lösungsbehälter 13 dient vorzugsweise zum Mischen von Lösungen oder zum Lösen von Feststoffen in Lösungsmitteln wie beispielsweise Wasser. Die resultierende pharmazeutische Lösung soll in dem Lösungsbehälter 13 ferner mit einer bestimmten Temperatur lagerbar sein. Hierzu eignet sich die hier vorgeschlagene Temperiereinrichtung 1 in vorteilhafter Weise.

Die Temperiereinrichtung 1 ist vorzugweise flexibel, beispielsweise aus einem flexiblen Kunststoff ausgeführt und lässt sich so an verschiedene Formen und Größen von Lösungsbehältern 13 flexibel anpassen.

Die Temperiereinrichtung 1 kann auf verschiedene Art und Weise an dem Lösungsbehälter 13 befestigt werden. Bei der hier dargestellten Ausführungsform ist die Temperiereinrichtung 1 mittels eines Gurts 15 an den Lösungsbehälter 13 befestigt. Der Gurt 15 kann in die Temperiereinrichtung 1 eingearbeitet sein und ist vorzugsweise mit einem hier nicht dargestellten Klettverschluss versehen, der eine besonders einfache Befestigung der Temperiereinrichtung 1 an dem Lösungsbehälter 13 ermöglicht.

Ein Klettverschluss kann auch direkt an der Temperiereinrichtung 1 ohne Gurt vorgesehen sein. Der hier dargestellte Gurt 15 ist rein beispielhaft, eine Befestigungseinrichtung für die hier vorgeschlagene Temperiereinrichtung 1 ist auf verschiedene Art und Weise realisierbar. Entscheidend ist, dass die Temperiereinrichtung 1 auf einfache Art und Weise an einem Lösungsbehälter 13 befestigbar und von dem Lösungsbehälter 13 einfach wieder entfernbar ist.

Es kann auch eine hier nicht dargestellte Überdruckeinrichtung zur Realisierung einer Befestigungseinrichtung vorgesehen sein, welche die Form der Temperiereinrichtung 1 derart verändert, dass sie sich an die Form und/oder die Größe eines beliebigen Lösungsbehälters anpasst. Hierauf wird später noch näher eingegangen werden.

Figur 2 macht deutlich, dass, wie bereits oben ausgeführt wurde, die Temperiereinrichtung 1 vorzugsweise flexibel ausgeführt ist, insbesondere weist sie einen flexiblen Kunststoff auf oder besteht zumindest bereichsweise aus diesem. Auch diese Ausgestaltung der Temperiereinrichtung 1 ermöglicht eine besonders flexible Anpassung an unterschiedlichste Lösungsbehälter. Es versteht sich, dass die vorliegende Erfindung nicht auf die hier dargestellte Temperiereinrichtung 1 beschränkt ist, sondern diese in ihrer Form und Größe ebenfalls beliebig ausgebildet sein kann. Die Temperiereinrichtung 1 ist hier um einen Lösungsbehälter 13 herum quasi wie ein Mantel anordenbar und mittels einer geeigneten Befestigungseinrichtung an diesem befestigbar. Denkbar ist jedoch auch eine geschlossene Ausführungsform der Temperiereinrichtung 1, sodass diese beispielsweise über einen Lösungsbehälter überstülpbar ist.

Die an dem Lösungsbehälter 13 anliegende Innenseite der Temperiereinrichtung 1 weist vorzugsweise eine glatte Oberfläche zumindest im Bereich des wenigstens einen Wandabschnitts 3 auf, sodass sich eine besonders große Anlagefläche der Temperiereinrichtung 1 an dem Lösungsbehälter 13 ergibt, wodurch die Temperaturübertragung von dem wenigstens einen Wandabschnitt 3 auf den Lösungsbehälter 13 besonders gut ist. Die Temperiereinrichtung 1 ist vorzugsweise so ausgeführt, dass sie γ-sterilisierbar und/oder dampfsterilisierbar ist, dies ermöglicht es in vorteilhafter Weise, die Temperiereinrichtung 1, insbesondere in einer sterilen Umgebung mehrmals zu verwenden.

Vorzugsweise ist vorgesehen, dass die an dem Lösungsbehälter 13 anliegende Innenseite der Temperiereinrichtung 1 zumindest im Bereich des wenigstens einen Wandabschnitts 3 aus einem wärmeleitenden Material besteht oder mit einem solchen Material beschichtet ist. Auf diese Weise kann der Temperaturübergang zwischen der Temperiereinrichtung 1 und dem Lösungsbehälter 13 wesentlich verbessert werden. Es kann auch vorgesehen sein, die der Innenseite gegenüberliegende, dem Lösungsbehälter 13 abgewandte Außenseite der Temperiereinrichtung 1 aus einem isolierenden Material herzustellen oder mit einem solchen Material zu beschichten. Die Temperierung der in dem Lösungsbehälter 13 befindlichen pharmazeutischen Lösung wird dadurch noch verbessert, dass ein Temperaturausgleich zwischen dem in dem Wandabschnitt 3 befindlichen temperierten Medium und der Umgebung vermindert wird.

Figur 3 zeigt eine schematische Darstellung einer weiteren Ausführungsform einer Temperiereinrichtung 1 in Draufsicht. Gleiche Teile sind mit gleichen Bezugszeichen versehen, sodass insofern auf die Beschreibung zu den vorangegangenen Figuren verwiesen wird.

Figur 3 zeigt eine Temperiereinrichtung 1, bei welcher der wenigstens einen Wandabschnitt 3 mehrlagig ausgebildet ist. Insbesondere ist vorgesehen, dass durch die mehrlagige Ausbildung des Wandabschnitts 3 wenigstens ein Kanal 17 ausgebildet wird, in den ein Medium einbringbar ist. Der Kanal 17 weist vorzugsweise einen hier nicht dargestellten Zugang auf. Der wenigstens eine Kanal 17 kann dafür vorgesehen sein, beispielsweise Druckluft zur Realisierung einer Überdruckeinrichtung 19 aufzunehmen.

Die Überdruckeinrichtung 19 kann derart realisiert sein, dass in mehrere durch eine mehrlagige Ausgestaltung der Temperiereinrichtung 1 gebildete Kanäle 17 Druckluft einbringbar ist. Wenn die Temperiereinrichtung 1 an einem Lösungsbehälter 13 befestigt werden soll, kann in die Kanäle 17 über den Zugang Druckluft eingebracht werden, wodurch sich die Kanäle 17 aufweiten und die Temperiereinrichtung 1 in ihrem Innendurchmesser kleiner wird. Für den Fall, dass die Temperiereinrichtung 1 nicht mehr benötigt wird, kann die Luft aus den Kanälen 17 wieder ausgelassen werden. Der Innendurchmesser der Temperiereinrichtung 17 vergrößert sich so und die Temperiereinrichtung kann von dem Lösungsbehälter 13 entfernt werden. Die Überdruckeinrichtung 19 kann aber auch durch ein anderes in den Kanal 17 einbringbares geeignetes Medium realisiert werden.

Für den Einsatz in sterilen Räumen ist die Temperiereinrichtung 1 vorzugsweise γ-sterilisierbar und/oder dampfsterilisierbar ausgeführt. Es kann aber auch vorgesehen sein, die Temperiereinrichtung 1 als Einwegtemperiereinrichtung vorzusehen, die nach einer einmaligen Benutzung entsorgt wird, um die Sterilität eines sterilen Raums zu gewährleisten.

Die Temperiereinrichtung 1 kann vorgefüllt sein, sodass also lediglich eine entsprechende Temperaturregeleinrichtung an den Einlass beziehungsweise an den Auslass angeschlossen werden muss, um die Temperiereinrichtung 1 einsatzfähig zu machen. Die Temperiereinrichtung 1 kann in verschiedenen Formen und Größen ausgeführt sein. Wie bereits ausgeführt wurde, ist es auch denkbar, mehrere getrennt voneinander angeordnete Wandabschnitte 3 mit separaten Ein- und Auslässen zu versehen.

Die hier vorgeschlagene Temperiereinrichtung 1 bietet den Vorteil, dass ein herkömmlicher Lösungsbehälter 13 ohne Doppelummantelung unterschiedlichster Form und Größe temperierbar lagerbar ist, ohne dafür einen aufwändig herzustellenden Doppelmantellösungsbehälter zu benötigen. Darüber hinaus ist die hier vorgeschlagene Temperiereinrichtung 1 besonders kostengünstig herstellbar. Eine Kontamination des in dem Lösungsbehälter 13 befindlichen pharmazeutischen Mediums mit dem in der Temperiereinrichtung 1 befindlichen temperierbaren Medium ist durch die hier vorgeschlagene getrennt von dem Lösungsbehälter 13 ausgeführte Temperiereinrichtung 1 im Übrigen ausgeschlossen. Ferner entfällt der aufwändige Reinigungsprozess der bekannten Doppelkammerlösungsbehälter vollständig.

Die Temperiereinrichtung 1 ist in vorteilhafter Weise an einem Lösungsbehälter 13 einfach anbringbar und nach Beendigung des Temperiervorgangs einfach wieder von dem Lösungsbehälter 13 abnehmbar.

## Patentansprüche

1. Temperiereinrichtung (1) für pharmazeutische Lösungsbehälter (13), mit wenigstens einem Wandabschnitt (3), in den ein temperierbares Medium einbringbar ist, wobei sie außen an dem Lösungsbehälter (13) anbringbar und von diesem wieder entfernbar ist, **dadurch gekennzeichnet, dass** sie eine Überdruckeinrichtung (19) aufweist, mittels derer der Innendurchmesser des wenigstens einen Wandabschnitts (3) an den Lösungsbehälter (13) anpassbar ist.

2. Temperiereinrichtung nach Anspruch 1, **dadurch gekennzeichnet, dass** der wenigstens eine Wandabschnitt (3) mehrlagig ausgebildet ist.

3. Temperiereinrichtung nach Anspruch 2, **dadurch gekennzeichnet, dass** durch die mehrlagige Ausbildung des Wandabschnitts (3) wenigstens ein Kanal (17) ausgebildet ist, der einen Zugang für ein unter Druck stehendes Medium aufweist.

4. Temperiereinrichtung nach Anspruch 3, **dadurch gekennzeichnet, dass** der Kanal (17) aufweitbar ausgebildet ist.

5. Temperiereinrichtung nach Anspruch 1 oder 2, **dadurch gekennzeichnet, dass** der Wandabschnitt (3) eine zweite Lage aufweist, in die ein unter Druck stehendes Medium einbringbar ist.

6. Temperiereinrichtung nach einem der vorhergehenden Ansprüche, **dadurch gekennzeichnet, dass** sie wenigstens einen Einlass (5) und wenigstens einen Auslass (7) aufweist, die in den wenigstens einen Wandabschnitt (3) münden.

7. Temperiereinrichtung nach einem der vorhergehenden Ansprüche, **dadurch gekennzeichnet, dass** sie einen Thermostaten aufweist.

8. Temperiereinrichtung nach einem der vorhergehenden Ansprüche, **dadurch gekennzeichnet, dass** zumindest der wenigstens eine Wandabschnitt (3) ein temperaturbeständiges Material aufweist oder aus diesem besteht.

9. Temperiereinrichtung nach einem der vorhergehenden Ansprüche, **dadurch gekennzeichnet, dass** sie mit wenigstens einem Gurt (15) und/oder wenigstens einem Klettverschluss an dem Lösungsbehälter (13) anbringbar ist.

10. Temperiereinrichtung nach einem der vorhergehenden Ansprüche, **dadurch gekennzeichnet, dass** als temperierbares Medium Wasser und/oder Alkohol und/oder Silikonöl verwendbar sind.

11. Temperiereinrichtung nach einem der vorhergehenden Ansprüche, **dadurch gekennzeichnet, dass** zumindest der wenigstens eine Wandabschnitt (3) flexibel ist und/oder dass sie flexiblen Kunststoff aufweist oder zumindest bereichsweise aus diesem besteht.

12. Temperiereinrichtung nach einem der vorhergehenden Ansprüche, **dadurch gekennzeichnet, dass** der wenigstens eine Wandabschnitt (3) zur Realisierung von Kanälen (9) rippenförmig ausgebildet ist.

13. Temperiereinrichtung nach einem der vorhergehenden Ansprüche, **dadurch gekennzeichnet, dass** eine an dem Lösungsbehälter (13) anliegende Innenseite der Temperiereinrichtung (1) eine glatte Oberfläche aufweist.

14. Temperiereinrichtung nach einem der vorhergehenden Anspmche, **dadurch gekennzeichnet, dass** sie γ-sterilisierbar und/oder dampfsterilisierbar ist.

15. Temperiereinrichtung nach einem der vorhergehenden Ansprüche, **dadurch gekennzeichnet, dass** mehrere Ein- und Auslässe (5,7) vorgesehen sind und/oder in dem wenigstens einen Wandabschnitt (3) eine Zirkulation des temperierbaren Mediums bewirkt wird.

16. Temperiereinrichtung nach einem der vorhergehenden Ansprüche, **dadurch gekennzeichnet, dass** ihre an dem Lösungsbehälter (13) anliegende Innenseite aus einem Wärme leitenden Material besteht oder mit einem solchen Material beschichtet ist, und dass die der Innenseite gegenüberliegende, dem Lösungsbehälter (13) abgewandte Außenseite, aus einem isolierenden Material besteht oder mit einem solchen Material beschichtet ist.

17. Temperiereinrichtung nach einem der vorhergehenden Ansprüche, **gekennzeichnet durch** mehrere von einander getrennte Wandabschnitte (3), die zur Aufnahme eines temperierbaren Mediums dienen.

## Claims

1. A temperature control device (1) for pharmaceutical solution containers (13), comprising at least one wall section (3), into which a temperature-controllable medium can be introduced, wherein the temperature control device (1) can be attached to the outside of the solution container (13) and can be removed from it again, **characterized in that** it encompasses an over-pressure device (19), by means of which the inner diameter of the at least one wall section (3) can be adapted to the solution container (13).

2. The temperature control device according to claim 1, **characterized in that** the at least one wall section (3) is embodied in multiple layers.

3. The temperature control device according to claim 2, **characterized in that** at least one duct (17), which encompasses an access for a pressurized medium, is embodied by means of the multi-layer embodiment of the wall section (3).

4. The temperature-control device according to claim 3, **characterized in that** the duct (17) is embodied so as to be capable of being widened.

5. The temperature control device according to claim 1 or 2, **characterized in that** the wall section (3) encompasses a second layer, into which a pressurized medium can be introduced.

6. The temperature control device according to any one of the preceding claims, **characterized in that** it encompasses at least one inlet (5) and at least one outlet (7), which lead into the at least one wall section (3).

7. The temperature control device according to any one of the preceding claims, **characterized in that** it encompasses a thermostat.

8. The temperature control device according to any one of the preceding claims, **characterized in that** at least the at least one wall section (3) encompasses a temperature-resistant material or consists of it.

9. The temperature control device according to any one of the preceding claims, **characterized in that** it can be attached to the solution container (13) by means of at least one strap (15) and/or at least one hook and loop fastener.

10. The temperature control device according to any one of the preceding claims, **characterized in that** water and/or alcohol and/or silicon oil can be used as temperature-controllable medium.

11. The temperature control device according to any one of the preceding claims, **characterized in that** at least the at least one wall section (3) is flexible and/or that it encompasses flexible plastic or consists of it at least area by area.

12. The temperature control device according to any one of the preceding claims, **characterized in that** the at least one wall section (3) is embodied in a rib-shaped manner so as to realize ducts (9).

13. The temperature control device according to any one of the preceding claims, **characterized in that** an inner side of the temperature control device (1), which rests against the solution container (13), encompasses a smooth surface.

14. The temperature control device according to any one of the preceding claims, **characterized in that** it can be γ-sterilized and/or steam-sterilized.

15. The temperature control device according to any one of the preceding claims, **characterized in that** provision is made for a plurality of inlets and outlets (5, 7) and/or **in that** a circulation of the temperature-controllable medium is effected in at least one wall section (3).

16. The temperature control device according to any one of the preceding claims, **characterized in that** its inner side, which rests against the solution container (13), consists of a heat-conducting material or is coated with such a material, and **in that** the outer side, which is located opposite the inner side and which faces away from the solution container (13), consists of an insulating material or is coated with such a material.

17. The temperature control device according to any one of the preceding claims, **characterized by** a plurality of wall sections (3), which are separated from one another, and which serve to accommodate a temperature-controllable medium.

## Revendications

1. Dispositif d'équilibrage de température (1) pour récipients de solution pharmaceutiques (13), avec au moins une section de paroi (3) dans laquelle un milieu pouvant être équilibré en température peut être introduit ; dans lequel il peut être appliqué à l'extérieur sur le récipient de solution (13) et peut être de nouveau retiré de celui-ci, **caractérisé en ce qu'**il présente un dispositif de surpression (19) au moyen duquel le diamètre interne de l'au moins une section de paroi (3) peut être adapté au récipient de solution (13).

2. Dispositif d'équilibrage de température selon la revendication 1, **caractérisé en ce que** l'au moins une section de paroi (3) est réalisée de manière multicouches.

3. Dispositif d'équilibrage de température selon la revendication 2, **caractérisé en ce qu'**au moins un canal (17) qui présente un accès pour un milieu sous pression est réalisé par la réalisation multicouches de la section de paroi (3).

4. Dispositif d'équilibrage de température selon la revendication 3, **caractérisé en ce que** le canal (17) est réalisé de manière à pouvoir être évasé.

5. Dispositif d'équilibrage de température selon la revendication 1 ou 2, **caractérisé en ce que** la section de paroi (3) présente une seconde couche dans laquelle un milieu sous pression peut être introduit.

6. Dispositif d'équilibrage de température selon l'une quelconque des revendications précédentes, **caractérisé en ce qu'**il présente au moins une entrée (5) et au moins une sortie (7) qui débouchent dans l'au moins une section de paroi (3).

7. Dispositif d'équilibrage de température selon l'une quelconque des revendications précédentes, **caractérisé en ce qu'**il présente un thermostat.

8. Dispositif d'équilibrage de température selon l'une quelconque des revendications précédentes, **caractérisé en ce qu'**au moins l'au moins une section de paroi (3) présente un matériau résistant aux températures ou se compose de celui-ci.

9. Dispositif d'équilibrage de température selon l'une quelconque des revendications précédentes, **caractérisé en ce qu'**il peut être appliqué sur le récipient de solution (13) avec au moins une sangle (15) et/ou au moins une fermeture agrippante.

10. Dispositif d'équilibrage de température selon l'une quelconque des revendications précédentes, **caractérisé en ce que** de l'eau et/ou de l'alcool et/ou de l'huile de silicone peuvent être utilisés en tant que milieu pouvant être équilibré en température.

11. Dispositif d'équilibrage de température selon l'une quelconque des revendications précédentes, **caractérisé en ce qu'**au moins l'au moins une section de paroi (3) est flexible et/ou qu'il présente du plastique flexible ou se compose au moins par région de celui-ci.

12. Dispositif d'équilibrage de température selon l'une quelconque des revendications précédentes, **caractérisé en ce que** l'au moins une section de paroi (3) est réalisée en forme de nervure pour la réalisation de canaux (9).

13. Dispositif d'équilibrage de température selon l'une quelconque des revendications précédentes, **caractérisé en ce qu'**un côté interne du dispositif d'équilibrage de température (1) reposant sur le récipient de solution (13) présente une surface lisse.

14. Dispositif d'équilibrage de température selon l'une quelconque des revendications précédentes, **caractérisé en ce qu'**il peut subir une stérilisation y et/ou une stérilisation à la vapeur.

15. Dispositif d'équilibrage de température selon l'une quelconque des revendications précédentes, **caractérisé en ce que** plusieurs entrées et sorties (5, 7) sont prévues et/ou une circulation du milieu pouvant être équilibré en température est entraînée dans l'au moins une section de paroi (3).

16. Dispositif d'équilibrage de température selon l'une quelconque des revendications précédentes, **caractérisé en ce que** son côté interne reposant sur le récipient de solution (13) se compose d'un matériau conduisant la chaleur ou est enduit d'un tel matériau, et que le côté externe opposé au côté interne, détourné du récipient de solution (13) se compose d'un matériau isolant ou est enduit d'un tel matériau.

17. Dispositif d'équilibrage de température selon l'une quelconque des revendications précédentes, **caractérisé par** plusieurs sections de paroi (3) séparées les unes des autres qui servent à la réception d'un milieu pouvant être équilibré en température.
